# EUROPÄISCHE PATENTSCHRIFT

(11) **EP 0 137 106 B1**
(45) Veröffentlichungstag und Bekanntmachung des Hinweises auf die Patenterteilung: **04.03.1987**
(21) Anmeldenummer: 84106549.3
(22) Anmeldetag: 07.06.1984
(51) Int. Cl.: F42B 13/16, F42B 13/06, F42B 13/02

(54) **Mantel für Treibkäfiggeschosse**
Jacket for sabot projectile
Enveloppe pour projectile à sabot

(30) Priorität: 20.07.1983 DE 3326131
(43) Veröffentlichungstag der Anmeldung: 17.04.1985
(73) Patentinhaber: Rheinmetall GmbH, 40880 Ratingen (DE)
(72) Erfinder: Wallow, Peter, D-4000 Düsseldorf (DE)
(74) Vertreter: Behrens, Ralf Holger (DE)

## Beschreibung

Die Erfindung betrifft Formschlußmittel nach dem Oberbegriff des Patentanspruchs 1 und ein Verfahren zum Anordnen der Formschlußmittel.

Es sind Formschlußmittel bekannt, die in einem vorgebbaren Umfangbereich eines unterkalibrigen Fluggeschoßkernes zum Verbinden eines abwerfbaren Treibkäfigs aus Formschlußmitteln in Form eines am Fluggeschoßkern angeordneten Gewindes oder von Rillen bestehen, wodurch nachteiligerweise unerwünschte Kerbwirkungen im Fluggeschoßkern auftreten können und eine Beeinträchtigung der Durchschlagsleistung nicht auszuschließen ist. Zur Vermeidung -dieser bei der Bekämpfung gepanzerter Ziele nachteiligen Kerbwirkungen, wurde gemäß FR-A-2523715 (veröffentlicht am 23-09-83) an einem aus einem Schwermetallkern bestehenden Wuchtgeschoß ein weiteres Formschlußmittel vorgeschlagen, bei dem das zur Übertragung notwendige Gewinde im Außenbereich eines mit dem Fluggeschoß verbundenen Mantels angeordnet ist. Dieser metallurgisch mit dem Fluggeschoßkem verbundene Mantel besteht jedoch aus Leichtmetall, vorzugsweise aus einer Aluminiumlegierung.

Demgegenüber liegt der Erfindung die Aufgabe zugrunde, bei einem Fluggeschoßkern nach dem Oberbegriff des Patentanspruchs 1, zur Erzielung eines hohen Leistungsniveaus, die Formschlußmittel derartig zu gestalten, daß unerwünschte Kerbwirkungen am Fluggeschoßkern vermieden werden und die querschnitts-bezogene Belastbarkeit der Formschlußmittel wesentlich erhöht wird.

Diese Aufgabe wird durch die im Patentanspruch 1 angegebene Erfindung gelöst.

Die Formschlußmittel haben erfindungsgemäß den entscheidenden Vorteil, daß neben einer hohen Abschußhaltbarkeit auch eine hohe Durchschlagsleistung des Fluggeschoßkernes erzielt wird. Die hohe Abschußhaltbarkeit wird einerseits durch eine vergleichsweise hohe Festigkeit des in der Höhe relativ klein dimensionierbaren Trägermantels erreicht und andererseits sind die von den überlappten Einzelquerschnittsflächen gebildeten Profile für den Formschluß zum Treibkäfig ohne nennenswerte Kerbwirkungen hoch belastbar. Die hohe Durchschlagsleistung des Fluggeschoßkernes wird insbesondere bei auftretenden Querkräften in gepanzerten Zielen dadurch erreicht, daß die Formschlußmittel keine Kerben am Fluggeschoßkern verursachen.

Vorteilhafte Ausgestaltungen und Weiterbildungen gehen aus den Unteransprüchen hervor.

Gemäß einer Besonderheit der Erfindung besteht der Trägermantel aus einem um den Fluggeschoßkern gewickelten Band, wodurch auf einfache Weise problemlos ein dünnwandiger Trägermantel mit einem großen UD (Länge/Durchmesser) Verhältnis, insbesondere durch Warmformgebung und einem anschließenden Schrumpfvorgang mit dem Fluggeschoßkern verbunden werden kann. Diese Anordnung gestattet einen kontinuierlichen und individuellen Schrumpfungsprozeß, der jeweils aufgewickelten Windung eines Bandes, wodurch insbesondere ein Werfen des Trägermantels, welches langen, dünnwandigen und engtolerierten Buchsen beim Schrumpfvorgang eigentümlich ist, vermieden wird und ein Trägermantel mit einer gleichmäßig hohen Scherbelastbarkeit erzeugt wird. Dadurch, daß die Formschlußprofile des Trägermantels für den Treibkäfig einerseits keiner Nachbehandlung bedürfen oder andererseits spanlos warm umgeformt werden, entsteht ein hochfestes Mantelgefüge, das nicht durch Trennung der Materialfasern in der Abschußhaltbarkeit durch Kerbwirkung geschwächt wird.

Ein vergleichsweise vorteilhafter langer und schlanker Tragermantel läßt sich aus einzelnen sich teilweise überlappenden Ringen ebenfalls durch Warmumformung, vorzugsweise jedoch im kalten Zustand durch Fließpressen unter gleichzeitiger Verbindung mit dem Fluggeschoßkern herstellen. Durch das Fließpressen wird gleichzeitig ein Trägermantel mit erhöhten Festigkeitseigenschaften erzeugt und der Bearbeitungsaufwand zur Herstellung des Trägermantels gering gehalten.

Die Erfindung wird nachstehend anhand der in den Zeichnungen unter weitgehendem Verzicht auf erfindungsunwesentliche Einzelheiten dargestellten bevorzugten Ausführungsbeispiele des näheren erläutert.

Es zeigt:
Figur 1 in einem schematisch dargestellten Halbschnitt einen Teilbereich des Fluggeschosses in Längsrichtung mit einem auf dem Umfang angeordneten Trägermantel für einen abwerfbaren Treibkäfig ;
Figur 2 in einer vergrößerten Schnittdarstellung von Fig. 1 einen Teilbereich des Trägermantels mit überlappten Einzelquerschnitten ohne vorgefertigte Außenprofilierung ;
Figur 3 in einer vergrößerten Schnittdarstellung von Fig. 1 einen Teilbereich des Trägermantels mit überlappten Einzelquerschnitten, die weitere v-förmige Außenprofile enthalten ;
Figur 4 in einer vergrößerten Schnittdarstellung von Fig. 1 einen Teilbereich des Trägermantels mit überlappten Einzelquerschnitten, die gerundete Außenprofile enthalten ;
Figur 5 in einer schematischen Darstellung ein in einem Teilbereich des Fluggeschoßkernes als Trägermantel aufgewickeltes Band und einer Einrichtung zum Befestigen des Bandes ;
Figur 6 in einer Schnittdarstellung einer in Fig. 2 dargestellten Einzelquerschnitt ;
Figur 7 in einer Schnittdarstellung einen in Fig. 3 dargestellten Einzelquerschnitt mit vorgefertigtem Außenprofil ;
Figur 8 in einer Schnittdarstellung einen in den Fig. 3 order 4 dargestellten Einzelquerschnitt ohne vorgefertigtes Außenprofil;
Figur 9 in einer Schnittdarstellung einen Ring, dessen Querschnitt einem in den Fig. 3 order 4 dargestellten Einzelquerschnitt ohne zusätzliches Außenprofil entspricht.

In Fig. 1 ist ein Teilbereich eines aus Schwermetall bestehenden unterkalibrigen Fluggeschoßkernes 5 parallel zur Geschoßachse 28 dargestellt, auf dessen Umfang ein Trägermantel 2 als Zwischenbereich für den Formschluß eines abwerfbaren Treibkäfigs 17 angeordnet ist. Die Querschnittsfläche 3 des Trägermantels 2 besteht dabei aus einzelnen in den Fig. 2, 3 und 4 dargestellten überlappten Querschnittsflächen 4, deren Innenseiten 16 eine zusammenhängende Innenfläche 18 für eine kraftschlüssige Verbindung mit der Mantelfläche 19 bilden.

Die in den Fig. 2, 3 und 4 dargestellten Querschnittsflächen 4 verdeutlichen dabei entweder überlappte Querschnittsflächen eines aufgewickelten Bandes 6 (Fig. 5) oder von übergestülpten endlosen Ringen 7 (Fig. 9). In beiden Fällen weist die Querschnittsfäche 4 entsprechend den Fig. 6 bis 9 an den Stirnseiten 8 und 8' s-förmige Profile 9 für eine formschlüssige Verbindung der Bänder 6 oder Ringe 7 auf. Die Profile 9 sind auf den Stirnseiten 8, 8' im überlappten Bereich parallel zueinander nach einer Seite verlanfend angeordnet, wodurch sich eine Lage der Überlappung benachbarter Querschnitte 4 in der Weise ergibt, daß der von einer innenliegenden Stirnseite 8 einer benachbarten Querschnittsfläche 4 überlappte Bereich der Stirnseite 8', der Innenseite 16 der von der Stirnseite 8' gebildeten Querschnittsfläche 4 gegenüberliegt. Die innenliegende Stirnseite 8 kann zur Außenseite 10 hin verlaufend durch eine Schrägfläche 11 oder Ausrundung 12 verkürzt ausgeführt sein. Dadurch ergeben sich auf der außenliegenden Stirnseite 8' oder mit der außenliegenden Ausrundung 13 benachbarter Querschnittsflächen 4 nachbehandlungsfrei auf dem Trägermantel 2 gerundete 13 oder v-förmige 14 Rillen 14, 15 als Formschlußmittel 1 für den Formschluß zum Treibkäfig 17 (Fig. 1). Die vom Treibkäfig 17 (Fig. 1) auf den Trägermantel 2 eingeleiteten Beschleunigungskräfte werden dabei in Richtung 21 auf den Fluggeschoßkern 5 (Fig. 1) übertragen. Zur Übertragung hoher Beschleunigungskräfte ist der aus warmverformbaren.

Stahl oder kaltverformbaren Stahl bestehende Trägermantel 2 entweder durch Warmumformung der Bänder 6 (Fig. 5) oder durch Warmumformung bzw. Kaltverformung der Ringe 7 (Fig. 9) kraftschlüssig mit der Mantelflache 19 (Fig. 1) verbunden.

Der aus einem Band 6 zusammengesetzte Trägermantel 2 wird dabei nach Fig. 5 mit dem Wickelvorgang unter Zentrierung des Trägermantels 2 und Fertigstellung bzw. Erzeugung neuer Rillen 20 durch Walzen bzw. Rollen, wobei weitere Verfahren wie Schmieden bzw. Hämmern auch möglich sind, warm zusammengefügt. Das Band 6 wird dabei um den in Drehrichtung 22 rotierenden Fluggeschoßkern 5 schräg in Richtung 23 aufgewickelt, anschließend durch eine Wärmequelle 24, beispielsweise durch einen Ringbrenner bzw. eine Magnetspule etc., auf Schmiedetemperatur erwärmt, so daß es durch die radial zur Geschoßachse 28 in Richtung 25 unter Druck stehenden und in Drehrichtung 26 rotierenden Walze 27 zu einer Buchse hoher radialer Festigkeit umgeformt werden kann. Durch die anschließende, nacheinander erfolgende Abkühlung der einzelnen Windungen des zu einer Buchse umgeformten Bandes wird unter Erzeugung einer hohen Abschußhaltbarkeit eine kerbfreie Schrumpfverbindung mit dem Fluggeschoßkern 5 gebildet. Vor dem Wickelvorgang kann die Querschnittsfläche 4 des Bandes 6 entsprechend Fig. 7 mit einer auf der Außenseite 10 vorgefertigten Rille 20 oder ohne Außenrille entsprechend Fig. 8 ausgeführt sein.

Die in Fig. 9 dargestellten endlosen Ringe 7 lassen sich ebenfalls durch ihre an den Stirnseiten 8, 8' mit s-förmigen Profilen 9 vorgeformten Querschnittsflächen 4 zu einem parallel zur Geschoßachse 28 (Fig. 1) verlaufenden in der Länge beliebig variierbaren Trägermantel 2 (Fig. 1) herstellen. Als Fügeverfahren kommen beispielsweise Schmiede- bzw. Walzverfahren oder bei komplett vorgefertigten Formschlußmitteln (Fig. 2, 3 und 4) das Fließpressen in Betracht. Bei der Kaltverformung wird dabei unter Anpressung der Flächen der Profile 9 der Trägermantel 2 (Fig. 1) derartig verfestigt, daß zwischen ihm und dem Fluggeschoßkern 5 (Fig. 1) durch Eigenspannungen eine hochfeste Verbindung entsteht. Die Bindung des Trägermantels 2 (Fig. 1) zum Fluggeschoßkern 5 (Fig. 1) kann dabei, jedoch auch bei allen weiteren Herstellverfahren, durch eine vertretbare Oberflächenrauhigkeit oder durch eine sollbruchstellenfreie Feinverzahnung bzw. Wellenbildung zwischen dem Trägermantel 2 und Fluggeschoßkern 5 noch verstärkt werden.

Der Fluggeschoßkern 5 kann zur Vermeidung außenballistischer Einflüsse der Trägermantels 2 entweder mit einer nicht dargestellten außenballistischen Haube ausgerüstet sein oder er kann im vorderen ebenfalls nicht dargestellten Bereich des Fluggeschoßkernes 5 mit einem auf den Durchmesser der Außenseite 10 des dünnwandigen Trägermantels 2 kerbfrei vergrößerten Vorderteil versehen sein.

## Patentansprüche

1. Formschlußmittel aus Metall für einen Treibkäfig, angeordnet in einem vorgebbaren Umfangbereich eines unterkalibrigen, vorzugsweise aus Schwermetall bestehenden Fluggeschoßkernes, dadurch gekennzeichnet, daß als Formschlußmittel (1) ein Trägermantel (2) mit vergleichsweise hoher Festigkeit vorgesehen ist, dessen Querschnittsfläche (3) in Axialrichtung profilbildend aus überlappten Einzelquerschnittsflächen (4) zusammengefügt ist.

2. Formschlußmittel nach Anspruch 1, dadurch gekennzeichnet, daß der Trägermantel (2) aus einem um den Fluggeschoßkern (5) gewickelten und sich überlappenden Band (6) mit der Querschnittsfläche (4) besteht.

3. Formschlußmittel nach Anspruch 1 und 2, dadurch gekennzeichnet, daß der Trägermantel (2) aus endlosen mit der Querschnittsfläche (4) sich überlappenden Ringen (7) zusammengesetzt ist.

4. Formschlußmittel nach einem der Ansprüche 1 bis 3, dadurch gekennzeichnet, daß der Werkstoff des Trägermantels (3) aus warmumformbaren oder kältverformbaren Stahl besteht.

5. Formschlußmittel nach einem der Ansprüche 1 bis 3, dadurch gekennzeichnet, daß beide Stirnseiten (8, 8') der Querschnittsfläche (4) derartig mit s-förmigen Profilen (9) ausgebildet sind, daß die gewickelten Bänder (6) oder die endlosen Ringe (7) formschlüssig miteinander verbunden sind.

6. Formschlußmittel nach einem der Ansprüche 1 bis 5, dadurch gekennzeichnet, daß die zur Innenseite (16) weisende Stirnseite (8) der Querschnittsfläche (4) eines Bandes (6) oder eines Ringes (7) mit einer zur Außenseite (10) mündenden Schrägfläche (11) oder Ausrundung (12) versehen ist, wodurch nachbehandlungsfrei im zusammengefügten Zustand mit der außenliegenden Stirnseite (8') oder Ausrundung (13) eines benachbarten Bandes (6) oder Ringes (7) gerundete (14) oder v-förmige (15) Rillen (14, 15) für den Formschluß zum Treibkäfig (17) ausgebilded sind.

7. Formschlußmittel nach einem der Ansprüche 1 bis 6, dadurch gekennzeichnet, daß die Innenseiten (16) der Querschnittsflächen (14) eine zusammenhängende Innenfläche (18) des Trägermantels (3) bilden, wobei die Innenfläche (18) durch Warmumformung oder durch Kaltverformung der Bänder (6) bzw. der Ringe (7) kraftschlüssig mit der Mantelfläche (19) des Fluggeschoßkernes (5) verbunden ist.

8. Formschlußmittel nach einem der Ansprüche 1 bis 7, dadurch gekennzeichhet, daß die Außenseite (10) der Querschnittsfläche (4) wenigstens eine weitere Rille (20) enthält, die bereits vorgeformt oder durch die Warmumformung gebildet ist.

9. Verfahren zum Anordnen der Formschlußmittel nach Anspruch 1, dadurch gekennzeichnet. daß die Bänder des Trägermantels nach Anspruch 2 parallel oder mit dem Wickelvorgang unter Zentrierung des Trägermantels und Fertigstellung bzw. Erzeugung neuer Rillen nach Anspruch 8 durch Walzen bzw. Rollen, Schmieden, Hämmern etc. warm zusammengefügt werden und der Trägermantel abkühlend mit dem Fluggeschoßkern eine feste Schrumpfverbindung bildet.

10. Verfahren zum Anordnen der Formschlußmittel nach Anspruch 1, dadurch gekennzeichnet, daß der aus Ringen nach Anspruch 3 bestehende Trägermantel unter Anpressung der Profilflächen nach Anspruch 5 durch Fließpressen kalt umgeformt und derartig verfestigt wird, daß durch Eigenspannungen der Trägermantel mit dem Fluggeschoßkern fest verbunden ist.

## Claims

1. Interlocking engagement means of metal for a sabot and positioned in a predetermined peripheral zone of a sub-calibre projectile core preferably comprising a heavy metal, characterized by the fact that the engagement means (1) comprises a jacket (2) of comparatively high strength of which the cross section area (3) is made up of overlapping individual cross-sectional areas (4) forming a profile extending in an axial direction.

2. Interlocking engagement means in accordance with Claim 1, characterized by the fact that the jacket (2) comprises a strip (6) having a cross sectional area (4) wound around the projectile core (5) and overlapping.

3. Interlocking engagement means in accordance with Claims 1 and 2, characterized by the fact that the jacket (2) is made up of endless rings (7) overlapping with the cross section surface (4).

4. Interlocking engagement means in accordance with any one of Claims 1 to 3, characterized by the fact that the material of the jacket (2) comprises a hot-workable or malleable steel.

5. Interlocking engagement means in accordance with any one of Claims 1 to 3, characterized by the fact that both ends (8, 8') of the cross section area (4) are formed with S-shaped profiles (9) in such a way that wound bands (6) are interconnected via endless rings (7) with interlocking engagement.

6. Interlocking engagement means in accordance with any one of Claims 1 to 5, characterized by the fact that end (8) of the cross section area (4) of a strip (6) or ring (7) which faces towards the inside (16) is provided with an oblique surface (11) or rounded portion (12) terminating on the outside (10) whereby grooves (14, 15) either rounded, (14) or V-shaped (15), for interlocking with the sabot (17) are formed when the system is assembled and without re-treatment.

7. Interlocking engagement means in accordance with any one of Claims 1 to 6, characterized by the fact that the insides (16) of the cross section areas (4) form a cohesive internal surface (18) of the jacket (2), the internal surface (18) being connected with positive engagement and by the hot working or cold working of the strips (6) or rings (7) to the jacket surface (19) of the projectile core (5).

8. Interlocking engagement means in accordance with any one of Claims 1 to 7, characterized by the fact that the outside (10) of the cross section area (4) contains at least one further groove (20) which has been preformed or which is hot-worked.

9. Method for the arrangement of the interlocking engagement means described in Claim 1, characterized by the fact that the strips of the jacket according to Claim 2 are combined in a hot state in parallel or simultaneously with the winding process, accompanied by the centering of the jacket and the preparation or production of new grooves in accordance with Claim 8 by laminating or by rolling, forging, hammering etc. the jacket forming a shrunk-fitted assembly with the projectile core on cooling down.

10. Method for the arrangement of the interlocking engagement means described in Claim 1, characterised by the fact that the jacket made up of rings according to Claim 3 is subject to cold- working by flow-pressing and strengthening under contact pressure from profile surfaces according to Claim 5, such that the jacket is firmly connected by internal stressing to the core of the shell.

## Revendications

1. Moyen métallique de liaison par concordance des formes d'un sabot disposé dans une région périphérique prédéterminée du noyau d'un projectile volant sous-calibré constitué de préférence en métal lourd, caractérisé en ce que. l'on prévoit en tant que moyen de liaison par concordance des formes (1) une enveloppe porteuse (2) de résistance relativement élevée, dont la surface en section droite (3) qui forme le profil en direction axiale est constituée par l'assemblage d'éléments de section individuels (4) en chevauchement.

2. Moyen de liaison par concordance des formes selon la revendication 1, caractérisé en ce que l'enveloppe porteuse (2) est constituée par une bande (6) enroulée en chevauchement autour du noyau (5) du projectile volant, et présentant l'élément de section (4).

3. Moyen de liaison par concordance des formes selon la revendication 1 ou 2, caractérisé en ce que l'enveloppe porteuse (2) est constituée par l'assemblage d'anneaux sans fin (7) se chevauchant et présentant l'élément de section (4).

4. Moyen de liaison par concordance des formes selon l'une des revendications 1 à 3, caractérisé en ce que le matériau de l'enveloppe porteuse (3) est de l'acier formable à chaud ou formable à froid.

5. Moyen de liaison par concordance des formes selon l'une des revendications 1 à 3, caractérisé en ce que les deux côtés frontaux (8, 8') de l'élément de section (4) sont constitués avec des profils en S (9) de manière que les bandes enroulées (6) ou les anneaux sans fin (7) soient reliés les uns aux autres par concordance des formes.

6. Moyen de liaison par concordance des formes selon l'une des revendications 1 à 5, caractérisé en ce que le côté frontal (8) tourné vers le côté interne (16) de l'élément de section (4) d'une bande (6) ou d'un anneau (7) est muni d'une surface inclinée (11) ou d'un arrondi (12) débouchant sur le côté extérieur (10), ce grâce à quoi, à l'état assemblé avec le côté frontal extérieur (8') ou l'arrondi (13) d'une bande (6) ou d'un anneau (7) voisin et sans traitement ultérieur, les gorges (14, 15) soit arrondies (14) soit en forme de « v » (15) sont constituées pour réaliser la liaison par concordance des formes avec le sabot (17).

7. Moyen de liaison par concordance des formes selon l'une des revendications 1 à 6, caractérisé en ce que les côtés internes (16) des éléments de section (4) forment une surface interne continue (18) de l'enveloppe porteuse (3), la surface interne (18) étant reliée de façon forcée à la surface (19) de l'enveloppe du noyau (5) du projectile volant par formage à chaud ou formage à froid des bandes (6) ou des anneaux (7).

8. Moyen de liaison par concordance des formes selon l'une des revendications 1 à 7, caractérisé en ce que le côté extérieur (10) de l'élément de section (4) comprend au moins une autre gorge (20) qui est déjà formée à l'avance, ou qui est formée par formage à chaud.

9. Procédé pour la mise en place du moyen de liaison par concordance des formes selon la revendication 1, caractérisé en ce que les bandes de l'enveloppe porteuse selon la revendication (2) sont assemblées à chaud parallèlement ou avec l'opération d'enroulement, avec centrage de l'enveloppe porteuse et formation de nouvelles gorges selon la revendication 8 par laminage ou roulage, forgeage, battage au marteau, etc., et l'enveloppe porteuse forme en se refroidissant une liaison résistante par frettage avec le noyau du projectile volant.

10. Procédé pour la mise en place du moyen de liaison par concordance des formes selon la revendication 1, caractérisé en ce que l'enveloppe porteuse constituée par les anneaux selon la revendication 3 est formée à froid par fluage par pression des surfaces profilées selon la revendication 5, et fixée de manière que l'enveloppe porteuse soit fermement reliée au noyau du projectile volant par des contraintes internes.
